# EUROPÄISCHE PATENTSCHRIFT

(11) **EP 0 466 875 B1**
(45) Veröffentlichungstag und Bekanntmachung des Hinweises auf die Patenterteilung: **21.07.1993**
(21) Anmeldenummer: 91903169.0
(22) Anmeldetag: 17.01.1991
(51) Int. Cl.: A63C 5/075

(54) **SKI MIT ELASTISCHER VERANKERUNG DER SKIBINDUNGEN**
SKI WITH ELASTICALLY ANCHORED SKI BINDING
SKI A ANCRAGE ELASTIQUE DES FIXATIONS

(30) Priorität: 08.02.1990 AT 267/90
(43) Veröffentlichungstag der Anmeldung: 22.01.1992
(73) Patentinhaber: HTM Sport- und Freizeitgeräte Aktiengesellschaft, A-2320 Schwechat (AT)
(72) Erfinder: SPITALER, Engelbert, A-2351 Wr. Neudorf (AT); WITTMANN, Heinz, A-1100 Wien (AT); HIMMETSBERGER, Alois, A-1110 Wien (AT); FREISINGER, Henry, A-1210 Wien (AT); WLADAR, Helmut, A-1110 Wien (AT); JANISCH, Andreas, A-2512 Oeyenhausen (AT); STRITZL, Karl, A-1020 Wien (AT); ERDEI, Roland, A-2484 Weigelsdorf (AT)
(74) Vertreter: Szász, Tibor, Dipl.-Ing.
(86) Internationale Anmeldenummer: EP9100076
(87) Internationale Veröffentlichungsnummer: WO9112056

(56) Entgegenhaltungen:
- WO-A-88/01190
- DE-A- 3 933 717

## Beschreibung

Die Erfindung bezieht sich auf einen Ski bestehend aus einem Kern und aus mindestens einer oberen und einer unteren Deckschicht, wobei im Bindungsbereich im Kern Ausnehmungen ausgespart sind, in denen Behälter festgelegt sind, in welche Einlagen zur Verankerung der Endabschnitte von Befestigungsschrauben für Skibindungen eingesetzt sind, wobei jede Einlage mindestens aus-zwei Schichten zusammengesetzt ist, von denen die eine Schicht aus elastomerem Material und die andere Schicht aus festem Material, beispielsweise aus Metall und/oder glasfaserverstärktem Kunststoff, besteht.

Ein derartiger Ski ist der Öffentlichkeit durch den Tyrolia Prospekt 1989/90 (Nr.136417, "News and Highlights") bzw. durch Ausstellung auf der ISPO 1989 (23. bis 26. Feber 1989) zugänglich gemacht worden. Allerdings war bei diesem Ski die Montage der Bindung mit gewissen Schwierigkeiten verbunden, da mit einem einzigen Stufenbohrer nicht nur die obere Deckschicht, sondern auch die Schicht aus elastomerem Material durchbohrt werden mußte. Dabei trennten sich Gummipartikel von der zuletzt genannten Schicht ab, die nach dem Bohrvorgang fallweise das Bohrloch verstopften und daher vor dem Einsetzen der Schraube entfernt werden mußten. Außerdem war die Führung des Bohrers in der elastischen Schicht nicht hinreichend stabil.

Die Erfindung stellt sich die Aufgabe, diese Nachteile zu beseitigen und eine Lösung zu schaffen, bei der die zur Schwingungsdämpfung notwendige Schicht aus elastomerem Material bei der Herstellung der Bohrung für die Befestigungsschrauben nicht mehr durchbohrt werden muß.

Diese Aufgabe wird erfindungsgemäß durch die Merkmale des Anspruches 1 gelöst. Dadurch, daß die Schicht aus elastomerem Material sich unter der Schicht aus Metall und/oder glasfaserverstärktem Kunststoff befindet und sowohl mit dem Boden des Behälters als auch mit der zuletzt genannten Schicht fest verbunden ist, ist es möglich, die Schicht aus elastomerem Material auch auf Zug zu beanspruchen. Dadurch kann die Schicht aus elastomerem Material dazu verwendet werden, die Schwingungen sowohl im Druck- als auch im Zugbereich zu dämpfen.

Die Merkmale des Anspruches 2 sichern eine satte Auflage der Montageplatte auf der Skioberseite, soweit der Ski keinen Schwingungen unterworfen wird.

Die Maßnahme des Anspruches 3 macht es möglich, Schwingungen der Montageplatte in beiden Höhenrichtungen zu dämpfen.

Durch den Gegenstand des Anspruches 4 wird es möglich, bei Bedarf zur Dämpfung der oberen und der unteren Hälfte einer Schwingung, die vom Ski auf den Skiläufer übertragen wird, verschiedene Dämpfungsmaße heranzuziehen.

In der Zeichnung sind beispielsweise Ausführungsformen eines erfindungsgemäßen Ski dargestellt. Fig.1 ist ein Längsschnitt nach der Linie I-I in Fig.2 durch eine erste Ausführungsform und Fig.2 ein Schnitt nach der Linie II-II in Fig.1. In Fig.3 ist ein dazugehöriger Querschnitt nach der Linie III-III in Fig.2 wiedergegeben. In den Figuren 4 und 5 sind Querchnitte, die jeweils einem Detail der Fig.3 entsprechen, von zwei weiteren Ausführungsformen in größerem Maßstab und im unbelasteten Zustand dargestellt. Fig.4a zeigt die Ausführungsform nach Fig.4 bei der höchsten Belastung.

In den Figuren 1 bis 3 ist ein Ski mit 1 bezeichnet. Er besitzt einen Kern 2, der an seiner Oberseite durch einen Obergurt 3 und an seiner Unterseite durch einen Untergurt 4 abgedeckt ist. An die Schmalseitenflächen des Kernes 2 sind Seitenwangen 5 angesetzt. Der Aufbau eines derartigen Ski ist an sich bekannt und bildet keinen Gegenstand der vorliegenden Erfindung.

Im Kern 2 des Ski 1 sind, wie die Figuren 2 und 3 zeigen, zwei in Längsrichtung des Ski 1 verlaufende Ausnehmungen 6 ausgespart. In jeder Ausnehmung 6 ist ein nach oben offener und durch einen Deckel 7 abgeschlossener, im vorliegenden Ausführungsbeispiel aus Blech hergestellter Behälter 8 festgelegt. In jeden Behälter 8 ist eine aus zwei Schichten, nämlich einer oberen Schicht 9 und einer unteren Schicht 10, bestehende Einlage eingesetzt. Die obere Schicht 9 besteht aus Metall und/oder aus glasfaserverstärktem Kunststoff. Die untere Schicht 10 hingegen ist aus einem elastomeren Material mit einer Härte von 40 - 70 Shore A hergestellt. Die untere Schicht 10 ist sowohl mit dem Boden 8a des Behälters 8 als auch mit der oberen Schicht 9 fest verbunden, beispielsweise durch Kleben oder Vulkanisieren.

Jede Befestigungsschraube 11 einer Skibindung 20, die nur durch ihre Grundplatte 20a und durch einen Teilbereich ihres Backenkörpers 20b angedeutet ist, wird jeweils in einer Distanzhülse 12 geführt, welche den Obergurt 3 und den Deckel 7 des Behälters 8 mit Spiel durchsetzt, sich auf der oberen Schicht 9 abstützt, über die Skioberseite 1a vorsteht und mit ihrem vorstehenden Ende mit einer Montageplatte 13 fest verbunden, beispielsweise verschweißt ist.Gemäß den Figuren 1 und 3 liegt die Montageplatte 13 satt auf der Skioberseite 1a auf.

Während der Fahrt des Skiläufers befinden sich alle Elemente in der in Fig.3 dargestellten Lage, soferne die Piste eben ist. Ist die Piste jedoch wellig, so wird der Skiläufer infolge der Wellen vom Ski 1 zeitweise etwas abgehoben. Dabei wird auf die Befestigungsschrauben 11 ein Zug nach oben ausgeübt. Dies hat aber zur Folge, daß die untere Schicht 10 etwas gedehnt wird. Auf diese Weise werden die vom Skiläufer herbeigeführten Schwingungen der Skibindung durch die untere Schicht 10 gedämpft. Die Schwingungen klingen daher schneller ab.

Die in Fig.4 in unbelastetem Zustand dargestellte zweite Ausführungsform eines Ski 1' zeichnet sich dadurch aus, daß sich zwischen der Montageplatte 13' und der Oberseite 1'a des Ski 1' ein Zwischenraum 14 befindet. Ein weiterer Unterschied ist darin gelegen, daß die untere Schicht 10' gegenüber dem Behälter 8' ein seitliches Spiel besitzt, welches es möglich macht, daß die untere Schicht 10' nicht nur gedehnt, sondern auch etwas zusammengedrückt werden kann. Bei dieser Ausführung kann daher eine Dämpfung der Bewegung der Bindung in beiden Richtungen stattfinden.

Die Höhe des Zwischenraumes 14 ist so bemessen, daß auch bei höchsten Belastungen die Montageplatte 13' sich immer in einem Abstand von der Skioberseite 1'a befindet. Die praktische Bemessung dieser Höhe hat in Abstimmung mit den Materialeigenschaften und den Abmessungen der unteren Schicht 10' zu erfolgen. Fig.4a zeigt diese Lage, wobei hier der Zwischenraum mit 14' bezeichnet ist. Dabei ist es gut erkennbar, daß die untere Schicht 10' den zur Verfügung stehenden Raum im Behälter 8' voll ausfüllt und daß das Ende der Schraube 11' sich noch immer in einem Abstand vom Boden 8'a des Behälters 8' befindet.

Die in Fig.5 wiedergegebene dritte Ausführungsform eines Ski 1'' ist der zuletzt beschriebenen ähnlich. Auch bei ihr werden die Schwingungen der Bindung nach beiden Richtungen hin gedämpft. Sie unterscheidet sich von der zweiten Ausführungsform lediglich dadurch, daß in dem Zwischenraum 14'' eine Dichtungsschicht 15 aus einem elastomeren Material, beispielsweise aus Moosgummi, angeordnet ist.

Die Erfindung ist nicht auf die in der Zeichnung dargestellten und im vorstehenden beschriebenen Ausführungsbeispiele beschränkt. Vielmehr sind verschiedene Abänderungen derselben möglich, ohne den Rahmen der Erfindung zu verlassen. Beispielsweise wäre es denkbar, den Behälter statt aus Blech zu ziehen, aus Metall im Druckgußverfahren herzustellen. Weiters kann der Behälter im Spritzgußverfahren aus einem gegebenenfalls glasfaserverstärkten Kunststoff gefertigt werden. Außerdem besteht die Möglichkeit, zur Abdichtung der Distanzhülsen gegenüber der Skioberseite Gummiringe heranzuziehen.

## Patentansprüche

1. Ski, bestehend aus einem Kern und aus mindestens einer oberen und einer unteren Deckschicht, wobei im Bindungsbereich im Kern Ausnehmungen ausgespart sind, in denen Behälter festgelegt sind, in welche Einlagen zur Verankerung der Endabschnitte von Befestigungsschrauben für Skibindungen eingesetzt sind, wobei jede Einlage mindestens aus zwei Schichten zusammengesetzt ist, von denen die eine Schicht aus elastomerem Material und die andere Schicht aus festem Material beispielsweise aus Metall und/oder glasfaserverstärktem Kunststoff, besteht, dadurch gekennzeichnet, daß die Schicht (10 - 10'') aus elastomerem Material sich unterhalb von der Schicht (9 - 9'') aus festem Material befindet und sowohl mit dem Boden (8a - 8''a) des Behälters (8 - 8'') als auch mit der Schicht (9 - 9'') aus festem Material durch Kleben oder Vulkanisieren verbunden ist.

2. Ski, nach Anspruch 1, dadurch gekennzeichnet, daß auf der Schicht (9 - 9'') aus festem Material für jede Befestigungsschraube (11 - 11'') eine Distanzhülse (12 - 12'') abgestützt ist, welche im Obergurt (3 - 3'') mit Spiel gelagert ist, über die Skioberseite (1a - 1''a) vorsteht und mit ihrem vorstehenden Ende mit einer Montageplatte (13 - 13'') für die Skibindung fest verbunden, beispielsweise verschweißt ist (Fig.1-3).

3. Ski nach Anspruch 2, dadurch gekennzeichnet, daß die Bindungsmontageplatte (13') über die Skioberseite (1'a) unter Bildung eines Zwischenraumes (14 - 14'') angeordnet ist (Figuren 4 und 5).

4. Ski nach Anspruch 3, dadurch gekennzeichnet, daß in dem Zwischenraum (14'') zwischen der Bindungsmontageplatte (13'') und der Skioberseite (1''a) eine Schicht (15) aus elastomerem Material angeordnet ist (Fig.5).

## Claims

1. A ski, consisting of a core and at least one upper and one lower cover layer, said core being formed at the binding attachment location of the ski with recesses having fixedly mounted therein respective receptacles retaining insert bodies for anchoring therein the end portions of fastener screws for a ski binding, each said insert body being composed of at least two layers, one layer of which consists of an elastomeric material, and the other layer, of a rigid material, for instance a metal and/or glass-fibre reinforced plastic, characterized in that said elastomeric material layer (10 - 10'') is located below said rigid material layer (9 - 9'') and connected adhesively or by vulcanizing to both the bottom (8a - 8''a) of said receptacle (8 - 8'') and said rigid material layer (9 - 9'').

2. A ski according to claim 1, characterized in that for each fastener screw (11 - 11'') said rigid material layer (9 - 9'') supports a respective spacer sleeve (12 - 12'') extending with some play through the ski top layer (3 - 3'') to protrude above the ski top face (1a - 1''a) and having its protruding end fixedly connected, as by welding, to a mounting plate (13 - 13'') for the ski binding (figs. 1 to 3)

3. A ski according to claim 2, characterized in that said binding mounting plate (13') is disposed above the ski top face (1'a) with the formation of a space (14 - 14'') therebetween (figs. 4 and 5).

4. A ski according to claim 3, characterized in that a layer (15) of an elastomeric material is disposed in the space (14'') between said binding mounting plate (13'') and said ski top face (1''a) (fig. 5).

## Revendications

1. Ski comprenant un noyau et au moins des couches de recouvrement supérieure et inférieure, le noyau présentant, dans la zone de fixation, des évidements dans lesquels sont consignés à demeure des réceptacles dans lesquels des structures intégrées sont incorporées en vue de l'ancrage des régions extrêmes de vis d'assujettissement destinées à des fixations de ski, chaque structure intégrée étant composée d'au moins deux couches dont l'une consiste en un élastomère, et l'autre couche consiste en un matériau rigide, par exemple en un métal et/ou en une matière plastique renforcée par des fibres de verre, caractérisé par le fait que la couche (10 - 10'') en élastomère se trouve au-dessous de la couche (9 - 9'') en un matériau rigide et est reliée, par collage ou par vulcanisation, tant au fond (8a - 8''a) du réceptacle (8 - 8'') qu'à la couche (9 - 9'') en un matériau rigide.

2. Ski selon la revendication 1, caractérisé par le fait qu'une douille (12 - 12'') d'espacement de chaque vis d'assujettissement (11 - 11''), prenant appui sur la couche (9 - 9'') en un matériau rigide, est montée avec jeu dans la membrure supérieure (3 - 3''), dépasse au-delà de la face supérieure (1a - 1''a) du ski et est reliée rigidement par son extrêmité saillante, par exemple par soudage, à une plaque (13 - 13'') de montage de la fixation de ski (figures 1-3).

3. Ski selon la revendication 2, caractérisé par le fait que la plaque (13') de montage de la fixation est disposée au-dessus de la face supérieure (1'a) du ski, en ménageant un espace intercalaire (14 - 14'') (figures 4 et 5).

4. Ski selon la revendication 3, caractérisé par le fait qu'une couche (15) en élastomère est logée dans l'espace intercalaire (14'') entre la plaque (13'') de montage de la fixation et la face supérieure (1''a) du ski (figure 5).
